# EUROPÄISCHE PATENTSCHRIFT

(11) **EP 0 239 012 B1**
(45) Veröffentlichungstag und Bekanntmachung des Hinweises auf die Patenterteilung: **16.05.1990**
(21) Anmeldenummer: 87104054.9
(22) Anmeldetag: 19.03.1987
(51) Int. Cl.: A47L 15/48

(54) **Geschirrspülmaschine**
Dishwashing machine
Machine à laver la vaisselle

(30) Priorität: 22.03.1986 DE 3609788
(43) Veröffentlichungstag der Anmeldung: 30.09.1987
(73) Patentinhaber: Miele & Cie. GmbH & Co., D-33325 Gütersloh (DE)
(72) Erfinder: Hüttemann, Wilfried, D-4800 Bielefeld 15 (DE); Hettenhausen, Ulrich, D-4800 Bielefeld 15 (DE)

(56) Entgegenhaltungen:
- DE-A- 3 418 304
- DE-B- 2 113 105
- US-A- 3 068 877
- US-A- 3 876 469

## Beschreibung

Der Gegenstand der Erfindung betrifft eine Geschirrspülmaschine mit einem vom Spülraum ausgehenden und durch ein programmgesteuertes Absperrventil verschließbaren Entlüftungskanal zum Entfernen der feuchten Luft aus dem Spülraum beim Trocknungsvorgang, wobei der Entlüftungskanal in einen separaten Frischluftkanal mündet und für den Transport der Abluft aus dem Spülraum und der Frischluft durch den Frischluftkanal ein Gebläse vorgesehen ist.

Eine derartige Geschirrspülmaschine ist aus der DE-OS 3 418 304 bekannt.

Bei der bekannten Geschirrspülmaschine wird zum Entfernen der feuchten, heißen Luft aus dem Spülraum im Programmabschnitt Trocknen das Absperrventil im Entlüftungskanal geöffnet, so daß die feuchte Abluft aus dem Spülraum unter Beimischung von trockener Frischluft ohne nennenswerte Dampfentwicklung in die Umgebung des Gerätes entweichen kann. Den Transport der Abluft durch den Entlüftungskanal sowie der beizumischenden und im türseitigen Frischluftkanal geführten Frischluft unterstützt dabei ein Gebläse, das beiden Kanälen zugeordnet ist.

Beim direkten Abführen der Trocknungsluft aus dem Spülraum in die Umgebung der Maschine kann unter Umständen eine störende Geruchsentwicklung.wahrgenommen werden, für deren Entstehung beispielsweise das Chlor im Spülmittel oder abgespülte und an den Heizkörpern hängengebliebene Speisereste, wie Eireste oder ähnliches, verantwortlich sind.

Der Erfindung liegt die Aufgabe zugrunde, eine Geschirrspülmaschine der eingangs genannten Art mit einfachen Mitteln so aqszubilden, daß keine störende Geruchsbelästigung im Programmabschnitt Trocknen auftritt.

Die gestellte Aufgabe wird erfindungsgemäß gelöst durch die Merkmale des Kennzeichens des Anspruches 1.

Vorteilhafte Ausgestaltungen gehen aus den Unteransprüchen hervor.

Durch die Anordnung eines dem Entlüftungskanal parallel geschalteten Nebenluftkanals, der einerseits vor dem Absperrventil am Entlüftungskanal ansetzt und andererseits in den Spülraum zurückgeführt ist, kann bei geschlossenem Absperrventil ein reiner Umluftbetrieb im Programmabschnitt Trocknen durchgeführt werden, so daß keine Gerüche aus dem Spülraum nach außen dringen können. Dieser Nebenluftkanal ist ohne großen konstruktiven Aufwand einfach und schnell auch nachträglich herstellbar. Andererseits ist es aber auch möglich, den Trocknungsvorgang im zeitlich gesteuerten Umluft/Abluftbetrieb durchzuführen, wobei das Absperrventil mit Beginn der Geschirrtrocknung an für eine bestimmte Zeit geschlossen gehalten wird und erst nach Ablauf dieser Zeit per Maschinenprogramm geöffnet wird. In vielen Fällen genügt schon ein kurzzeitiger Umluftbetrieb, um störende Gerüche bereits innerhalb der Maschine zu beseitigen. Daneben ist auch ein Abluftbetrieb ggf. mit zusätzlicher Geruchsbeseitigung durch den Einsatz von auswechselbaren Geruchfiltern in vorteilhafter Weise möglich.

Die nachstehende Beschreibung dient der Erläuterung des Gegenstandes gemäß der Erfindung, von dem ein Ausführungsbeispiel zeichnerisch dargestellt ist.

Die Abbildung zeigt ausschnittsweise eine Geschirrspülmaschine (1) in der Seitenansicht im Längsschnitt. Mit (2) ist der Spülraum der Geschirrspülmaschine (1) bezeichnet, welcher über eine Tür (3) verschließbar ist. Zum Entfernen der feuchten Luft aus dem Spülraum beim Trocknungsvorgang weist die Tür (3) im oberen Teil einen vom Spülraum (2) ausgehenden Entlüftungskanal (4) auf, welcher in einen separaten Frischluftkanal (5) mündet. Beide Kanäle sind durch eine Zwischenwand (6) strömungstechnisch voneinander getrennt, wobei der Frischluftkanal (5) über eine vorzugsweise im unteren Teil der Tür (3) befindliche nicht dargestellte Einlaßöffnung mit der Umgebungsluft in Verbindung steht. Dem Entlüftungskanal (4) und dem Frischluftkanal (5) ist eine Mischkammer (7) nachgeschaltet, welche mit einer nach außen führenden Entlüftungsöffnung (8) der Geschirrspülmaschine (1) versehen ist. Im Entlüftungskanal (4) bzw. in der Mündungsöffnung zum Frischluftkanal (5) ist ein Absperrventil (9) angeordnet, das per Programm in eine Offenstellung bzw. in eine Verriegelungsstellung, wie dargestellt, steuerbar ist.

Dem Entlüftungskanal (4) ist ferner ein Nebenluftkanal (10) parallel geschaltet, der einerseits im Spülraum (2) unterhalb der Einlaßöffnung des Entlüftungskanals endet und andererseits in den Entlüftungskanal (4) vor dem Absperrventil (9) mündet.

Bei geschlossenem Absperrventil (9) ist ein Trocknungsvorgang im Umluftbetrieb möglich, wobei durch die innerhalb der Maschine umgewälzte Trocknungsluft keinerlei Gerüche aus der Maschine nach außen dringen können. Auch ist ein zeitgesteuerter, kombinierter Abluft-Umluftbetrieb möglich, wobei das Absperrventil (9) im Programmabschnitt Trocknen erst nach Ablauf einer vorbestimmten Zeitdauer geöffnet wird. Diese Zeitspanne ist so bemessen, daß evtl. beim Geschirrtrocknen auftretende Gerüche noch innerhalb der Maschine von selbst beseitigt werden. Als zusätzliche Maßnahme zur Geruchbeseitigung kann die Abluft aus dem Spülraum (2) über ein vorzugsweise auswechselbares Geruchfilter (11), z.B. ein Kohlefilter oder dgl., geführt werden, welches beispielsweise im Entlüftungskanal (4) in Strömungsrichtung der Abluft gesehen hinter dem Abzwei^{g} für den Nebenluftkanal (10) angeordnet ist. Das Geruchfilter (11) kann aber auch in die Entlüftungsöffnung (8) der Geschirrspülmaschine eingebaut werden. Somit ist auch bei reinem Abluftbetrieb eine Geruchbeseitigung möglich.

Zum Umwälzen der Trocknungsluft im Spülraum (2) beim Umluftbetrieb bzw. zum Fördern der Abluft aus dem Spülraum (2) beim Abluftbetrieb und zum Fördern der Frischluft aus der Umgebungsluft ist ein gemeinsames Gebläse (12) mit zwei separaten und strömungstechnisch voneinander getrennten Laufrädern (13 und 14) in an sich bekannter Weise vorgesehen. Hierbei ist das eine Laufrad (13) dem Entlüftungskanal (4) und das andere Laufrad (14) dem Frischluftkanal (5) zugeordnet. Die beiden Laufräder sind so aufeinander abgestimmt, daß sie Luftmengen im abgestimmten Verhältnis fördern, wobei das Laufrad (13) saugseitig mit dem Spülraum (2) und das Laufrad (14) saugseitig mit dem Frischluftkanal (5) bzw. derUmgebungsluft verbunden ist. Die Förderleistungen der beiden Laufräder (13 und 14) des Gebläses (12) sind so festgelegt, daß der Taupunkt des austretenden Luftgemisches aus der Maschine beim Abluftbetrieb nicht unterschritten wird, so daß keine störende Kondensation außerhalb der Maschine auftreten kann.

Zweckmäßigerweise ist der schon genannte Nebenluftkanal (10), welcher auf der Druckseite des Laufrades (13) des Gebläses (12) vom Entlüftungskanal (4) abzweigt, als flexible, lösbare Schlauchleitung ausgebildet, deren im unteren Türbereich endende Auslaßöffnung (15) beispielsweise am türinnenseitig installierten Reiniger-oder Klarspülmitteldosierer (nicht gezeigt) vorgesehen sein könnte. Diese Anordnung der Auslaßöffnung (15) des ständig geöffneten Nebenluftkanals (10) ist deshalb von Vorteil, da keine zusätzlichen Montageöffnungen am Türinnenblech der Geschirrspülmaschine (1) erforderlich werden.

## Patentansprüche

1. Geschirrspülmaschine mit einem vom Spülraum ausgehenden und durch ein programmgesteuertes Absperrventil verschließbaren Entlüftungskanal zum Entfernen der feuchten Luft aus dem Spülraum beim Trocknungsvorgang, wobei der Entlüftungskanal in einen separaten Frischluftkanal mündet und für den Transport der Abluft aus dem Spülraum und der Frischluft durch den Frischluftkanal ein Gebläse vorgesehen ist, dadurch gekennzeichnet, daß der Entlüftungskanal (4) zwischem dem Gebläse (12) und dem Absperrventil (9) mit einem in den Spülraum (2) zurückgeführten ständig geöffneten Nebenluftkanal (10) für einen Umluftbetrieb bei geschlossenem Absperrventil (9) verbunden ist.

2. Geschirrspülmaschine nach Anspruch 1, dadurch gekennzeichnet, daß der Nebenluftkanal (10) als flexible Schlauchleitung ausgebildet ist, wobei deren Auslaßöffnung (15) im Spülraum (2) tieferliegend als die Einlaßöffnung des Entlüftungskanals (4) angeordnet ist.

3. Geschirrspülmaschine nach Anspruch 1 und 2, dadurch gekennzeichnet, daß die Auslaßöffnung (15) des Nebenluftkanals (10) am türseitig installierten Reiniger- oder Klarspülmitteldosierer vorgesehen ist.

4. Geschirrspülmaschine nach einem oder mehreren der Ansprüche 1 bis 3, dadurch gekennzeichnet, daß die Abluft aus dem Spülraum (2) über ein vorzugsweise auswechselbares Geruchfilter (11) geführt ist.

5. Geschirrspülmaschine nach Anspruch 4, dadurch gekennzeichnet, daß das Geruchfilter (11) im Entlüftungskanal (4) in Strömungsrichtung der Abluft aus dem Spülraum (2) gesehen hinter dem Abzweig für den Nebenluftkanal (10), vorzugsweise hinter dem Absperrventil (9) angeordnet ist.

6. Geschirrspülmaschine nach Anspruch 4, dadurch gekennzeichnet, daß das Geruchfilter (11) in der . Entlüftungsöffnung (8) der Geschirrspülmaschine (1) angeordnet ist.

7. Geschirrspülmaschine nach einem oder mehreren der Ansprüche 1 bis 6, dadurch gekennzeichnet, daß das Absperrventil (9) während des Trocknungsvorgangs zeitweise geschlossen gehalten wird.

## Claims

1. Dishwashing machine, having an air removal duct, which extends from the rinsing chamber and is sealable by means of a programme-controlled shut-off valve, for the removal of the moisture-laden air from the rinsing chamber during the drying operation, the air removal duct discharging into a separate fresh air duct, and a fan being provided for the conveyance of the outgoing air from the rinsing chamber and for the conveyance of the fresh air through the fresh air duct, characterised in that the air removal duct (4) between the fan (12) and the shut-off valve (9) is connected to a secondary air duct (10), which leads back into the rinsing chamber (2) and is permanently open, for the recycling of air when the shut-off valve (9) is closed.

2. Dishwashing machine according to claim 1, characterised in that the secondary air duct (10) is a flexible hose, the outlet aperture (15) of which is disposed in the rinsing chamber (2) at a lower location than the inlet aperture of the air removal duct (4).

3. Dishwashing machine according to claim 1 and 2, characterised in that the outlet aperture (15) of the secondary air duct (10) is provided at the dispenser, which serves to meter-out the detergent or rinsing aid and is installed in the door.

4. Dishwashing machine according to one or more of claims 1 to 3, characterised in that the outgoing air is conducted from the rinsing chamber (2) via an odour filter (11), which is preferably interchangeable.

5. Dishwashing machine according to claim 4, characterised in that the odour filter (11) is disposed in the air removal duct (4) behind the junction for the secondary air duct (10), preferably behind the shut-off valve (9), when viewed in the direction in which the outgoing air flows from the rinsing chamber (2).

6. Dishwashing machine according to claim 4, characterised in that the odour filter (11) is disposed in the air removal aperture (8) of the dishwashing machine (1).

7. Dishwashing machine according to one or more of claims 1 to 6, characterised in that the shut-off valve (9) is temporarily kept closed during the drying operation.

## Revendications

1. Lave-vaisselle comprenant un canal d'évacuation de l'air qui part de la cuve et qui peut être fermé par un clapet d'arrêt commandé par le programme pour évacuer l'air humide de la cuve lors de l'opération de séchage, le canal d'évacuation de l'air débouchant dans un canal à air frais séparé, et un ventilateur étant prévu pour déplacer l'air sortant hors de la cuve et l'air frais à travers le canal à air frais, caractérisé par le fait que le canal d'évacuation de l'air (4), entre le ventilateur (12) et le clapet d'arrêt (9), est en communication avec un canal à air additionnel (10) qui est renvoyé dans la cuve (2), qui est constamment ouvert et qui est destiné à un fonctionnement par circulation d'air lorsque le clapet d'arrêt (9) est fermé.

2. Lave-vaiselle selon la revendication 1, caractérisé par le fait que le canal à air additional (10) est réalisé sous la forme d'une conduite à tuyau flexible, l'ouverture de sortie (15) de celle-ci étant disposée dans la cuve (2) à une plus grande profondeur que l'ouverture d'entrée du canal d'évacuation de l'air (4).

3. Lave-vaisselle selon la revendication 1 et 2, caractérisé par le fait que l'ouverture de sortie (15) du canal à air additionnel (10) est prévue sur le doseur de produit de lavage ou de rinçage qui est installé du côté de la porte.

4. Lave-vaisselle selon une ou plusieurs des revendications 1 à 3, caractérisé par le fait que l'air sortant de la cuve (2) est amené sur un filtre à odeurs (11) qui est de préférence interchangeable.

5. Lave-vaisselle selon la revendication 4, caractérisé par le fait que le filtre à odeurs (11) est disposé dans le canal d'évacuation de l'air (4), et, vu dans la direction d'écoulement de l'air sortant de la cuve (2), derrière l'embranchement destiné au canal à air additional (10), de préférence derrière le clapet d'arrêt (9).

6. Lave-vaisselle selon la revendication 4, caractérisé par le fait que le filtre à odeurs (11) est disposé dans l'ouverture d'évacuation de l'air (8) du lave-vaisselle (1).

7. Lave-vaisselle selon une ou plusieurs des revendications 1 à 6, caractérisé par le fait que le clapet d'arrêt (9) est maintenu fermé pendant une partie de l'opération de séchage.
